# EUROPÄISCHE PATENTSCHRIFT

(11) **EP 2 465 407 B1**
(45) Veröffentlichungstag und Bekanntmachung des Hinweises auf die Patenterteilung: **09.02.2022**
(21) Anmeldenummer: 11193127.5
(22) Anmeldetag: 13.12.2011
(51) Int. Cl.: A47L 15/50

(54) **Geschirrspülmaschine**
Dishwasher
Lave-vaisselle

(30) Priorität: 17.12.2010 DE 102010063465
(43) Veröffentlichungstag der Anmeldung: 20.06.2012
(73) Patentinhaber: BSH Hausgeräte GmbH, 81739 München (DE)
(72) Erfinder: Jobst, Johann, 93128 Regenstauf (DE); Kücük, Cengiz, 89428 Syrgenstein (DE); Moser, Hermann, 86450 Altenmünster (DE)

(56) Entgegenhaltungen:
- EP-A1- 2 060 852
- DE-U1-202006 006 188
- DE-U1-202008 009 313
- GB-A- 1 028 203
- US-A- 3 306 693
- US-A- 3 430 638
- US-A- 3 466 105

## Beschreibung

Die Erfindung betrifft eine Geschirrspülmaschine, insbesondere eine Haushaltsgeschirrspülmaschine, aufweisend einen Spülbehälter, ein zum Schließen und Öffnen des Spülbehälters vorgesehenes Türblatt, wenigstens einen zumindest teilweise aus dem Spülbehälter herausziehbaren und in den Spülbehälter hineinschiebbaren Spülgutbehälter und eine Bewegungsvorrichtung, welche eingerichtet ist, den Spülgutbehälter bei einem vorbestimmten Öffnungswinkel des Türblatts selbsttätig aus seiner Arbeitsposition zu dem geöffneten Türblatt hinzubewegen, wobei der Spülgutbehälter als eine unterhalb der Decke des Spülbehälters angeordnete Besteckschublade ausgebildet ist, welche bei geöffnetem Türblatt mittels Führungen aus dem Spülbehälter zumindest teilweise herausgezogen werden kann.

Die Druckschrift US 3 430 638 A offenbart eine Maschine zum Spülen von Tellern, Geschirr und ähnliche Gegenständen. Die Maschine enthält mindestens eine drehbar auf ein koaxiales Tragorgan aufsetzbare Stützscheibe, auf welche mindestens ein die zu reinigenden Gegenstände enthaltender Korb aufsetzbar ist. Es ist ein Paar Leisten zum Führen und Anheben des Korbs beiderseits unter der Drehscheibe angeordnet und mittels Scharnieren mit der Maschinentür verbunden, wobei das Paar Leisten mittels geneigten Flächen im Zusammenwirken mit einem feststehenden Teil der Maschine den Korb von der Drehscheibe beim Öffnen der Maschinentür loslösen und hochheben und beim Schließen der Maschinentür den Korb wieder niedersenken und auf die Drehscheibe in richtiger Lage aufsetzen. Weiterhin ist eine Reihe von Spritzdüsen tangential zu den Körben angeordnet, von denen mindestens eine das Spülwasser von vorne auf die zu reinigenden Gegenstände auftreffen lässt und mindestens eine in anderem Winkel angeordnete das Spülwasser auf die Gegenstände von hinten unter Ausübung einer Bremswirkung auftreffen lässt oder umgekehrt, so dass sich eine verhältnismäßig langsame Drehung des Korbs ergibt.

Die Druckschrift DE 20 2008 009 313 U1 offenbart eine Ausstoßvorrichtung für ein in einen Korpus ein- und ausfahrbares Auszugsteil, das ein Schienensystem aufweist. Die Ausstoßvorrichtung besteht im Wesentlichen aus einem in einem Gehäuse verschiebbaren Schaltstößel und mindestens einem Klemmkörper sowie einem Kraftspeicher. Der Klemmkörper ist in eine den Schaltstößel frei gebende und in eine den Schaltstößel richtungsabhängig zumindest hemmende Stellung bringbar. Die Ausstoßvorrichtung kann beispielsweise unterseitig an einem Spülgutträger einer Spülmaschine angebracht sein.

Die Druckschrift DE 20 2006 006 188 U1 offenbart ein Möbel, zum Beispiel eine Geschirrspülmaschine. Die Geschirrspülmaschine weist wenigstens eine verschiebbare in einem Möbelkorpus gehaltene Schublade auf. Mittels eines pneumatischen oder hydraulischen Antriebs ist zumindest eine Ausstoßbewegung der Schublade erreichbar. Für eine Einfahrbewegung der Schublade ist zumindest über eine Teilstrecke ein Selbsteinzug wirksam. Der Selbsteinzug wird über eine Feder vorgespannt, sodass es gewährleistet ist, die Schublade in dem wirksamen Bereich in die geschlossene Position zu ziehen.

Die Aufgabe der Erfindung ist es, eine verbesserte Geschirrspülmaschine, insbesondere eine Haushaltsgeschirrspülmaschine, mit einer Besteckschublade anzugeben.

Die Aufgabe der Erfindung wird gelöst durch eine Geschirrspülmaschine, aufweisend einen Spülbehälter, ein zum Schließen und Öffnen des Spülbehälters vorgesehenes Türblatt, wenigstens einen zumindest teilweise aus dem Spülbehälter herausziehbaren und in den Spülbehälter hineinschiebbaren Spülgutbehälter und eine Bewegungsvorrichtung, welche eingerichtet ist, den Spülgutbehälter bei einem vorbestimmten Öffnungswinkel des Türblatts selbsttätig aus einer Arbeitsposition zu dem geöffneten Türblatt hin zu bewegen, wobei der Spülgutbehälter als eine unterhalb der Decke des Spülbehälters angeordnete Besteckschublade ausgebildet ist, welche bei geöffnetem Türblatt mittels Führungen aus dem Spülbehälter zumindest teilweise herausgezogen werden kann. Die Bewegungsvorrichtung ist innerhalb des Spülbehälters angeordnet und sie ist mit einem ihrer Enden an der Rückwand des Spülbehälters befestigt.

Die erfindungsgemäße Geschirrspülmaschine ist insbesondere eine Haushaltsgeschirrspülmaschine.

Dadurch, dass die Bewegungsvorrichtung eine Feder, insbesondere eine Druckfeder, aufweist, kann sie kann relativ einfach und demnach kostengünstig realisiert werden.

Unter Arbeitsposition ist die Position der Besteckschublade in dem Inneren des Spülbehälters zu verstehen, welche die Besteckschublade beim Betrieb der Geschirrspülmaschine einnimmt.

Dank des selbsttätigen Herausbewegen der Besteckschublade aus ihrer in dem Inneren des Spülbehälters vorgesehenen Arbeitsposition ist der Aufnahmeraum der Besteckschublade oder zumindest ein Teil davon auch dann einsehbar, wenn die Besteckschublade an einem an sich schlecht einsehbaren Ort in dem Spülbehälter, wie zum Beispiel in dem Nahbereich der Spülbehälterdecke, angeordnet ist. Der Ausfahrweg der Besteckschublade aus dem Spülbehälter lässt sich dabei zumindest in einem gewissen Umfang an der Bewegungseinrichtung vorbestimmen.

Die Geschirrspülmaschine umfasst demnach einen Spülbehälter, welcher mittels des Türblatts geöffnet und geschlossen werden kann.

In einer ersten Ausführungsform ist die Bewegungsvorrichtung eingerichtet, bei geöffnetem Türblatt automatisch die Besteckschublade um etwa 5 cm aus dem Spülbehälter zu bewegen. Umfasst die Besteckschublade zum Beispiel einen frontseitig angeordneten Griff, dann kann dieser von der Bedienperson ergriffen werden, nachdem die Besteckschublade automatisch um diese etwa 5 cm aus dem Spülbehälter automatisch bewegt wurde.

Die Erfindung betrifft demnach einen Besteckschubladenausschub, welcher insbesondere derart konstruiert ist, damit die Besteckschublade nach Öffnen des Türblatts vorzugsweise etwa 5 cm ausgeschoben wird. Der Ausschub wird mit der Feder realisiert beziehungsweise ausgelöst.

Gegebenenfalls tritt, sobald das Türblatt betätigt wird, durch einen automatischen Ausschub (Weg zum Beispiel etwa 5 cm) die Besteckschublade von alleine ins Blickfeld der Bedienperson. Gegebenenfalls ein Griff der Besteckschublade wird vorzugsweise sofort wahrgenommen und muss nicht im gebückten Zustand umständlich gesucht werden.

In einer weiteren Ausführungsform ist die Druckfeder bei geschlossenem Türblatt insbesondere zumindest indirekt durch das geschlossene Türblatt vorgespannt. Die Druckfeder entspannt sich bei dann geöffnetem Türblatt, um die Besteckschublade teilweise aus dem Spülbehälter zu bewegen, insbesondere zu schieben.

Gemäß dieser Variante drückt beim Schließen des Türblatts dieses die Besteckschublade in den Spülbehälter, wodurch diese wiederum die Druckfeder, die zwischen der Besteckschublade und der Rückwand des Spülbehälters angeordnet ist, zusammendrückt und vorspannt. Wird das Türblatt geöffnet, drückt folglich das Türblatt nicht mehr die Besteckschublade in den Spülbehälter, wodurch die Druckfeder sich entspannen kann und dadurch die Besteckschublade zumindest automatisch teilweise aus dem Spülbehälter herausbewegt beziehungsweise hinausschiebt.

Sonstige Weiterbildungen der Erfindung sind in den abhängigen Ansprüchen wiedergegeben. Die Erfindung und ihre Weiterbildung sowie deren Vorteile werden nachfolgend anhand von Zeichnungen erläutert.

Es zeigen jeweils schematisch:
- Fig. 1.: eine Haushaltsgeschirrspülmaschine mit einem Spülbehälter in einer perspektivischen Darstellung;
- Fig. 2: eine Seitenansicht der Haushaltsgeschirrspülmaschine in geschnittener Darstellung; und
- Fig. 3: eine weitere Seitenansicht der Haushaltsgeschirrspülmaschine in einer geschnittenen Darstellung.

Elemente mit gleicher Funktion und Wirkungsweise sind in den drei Figuren jeweils mit denselben Bezugszeichen versehen.

Die Fig. 1 zeigt eine Haushaltsgeschirrspülmaschine 1 als Beispiel einer Geschirrspülmaschine in einer perspektivischen Darstellung und die Figuren 2 und 3 zeigen jeweils eine Seitenansicht der Haushaltsgeschirrspülmaschine 1 in einer geschnittenen Darstellung.

Die Haushaltsgeschirrspülmaschine 1 weist einen Spülbehälter 2 zur Aufnahme von Spülgut auf, das beispielsweise in zwei übereinander angeordnete, als einen Geschirroberkorb 3 und einen Geschirrunterkorb 4 ausgebildete Geschirrbehälter eingeordnet werden kann. Der Spülbehälter 2 weist zwei Seitenwände und eine Rückwand 2a auf, ist im Falle des vorliegenden Ausführungsbeispiels in einem Korpus 5 angeordnet und kann mittels eines bezüglich einer horizontalen Achse verschwenkbaren Türblatts 6 verschlossen werden. Bei geöffnetem Türblatt 6 können die beiden Geschirrkörbe 3, 4 mittels nicht näher dargestellten, dem Fachmann im Prinzip jedoch bekannten Führungen aus dem Spülbehälter 2 gezogen werden, um ein Be- und Entladen der Geschirrkörbe 3, 4 zumindest zu erleichtern. Mittels der Führungen können die Geschirrkörbe 3, 4 auch in den Spülbehälter 2 eingeschoben werden.

In dem Spülbehälter 2 sind beispielsweise zumindest zwei Sprühvorrichtungen zum Beaufschlagen des Spülguts mit einer Flüssigkeit angeordnet, die üblicherweise als Spülflotte bezeichnet wird. Im Falle des vorliegenden Ausführungsbeispiels sind die Sprühvorrichtungen als obere und untere Sprüharme 7, 8 ausgebildet. Die Flüssigkeit kann von einer nicht näher dargestellten, dem Fachmann jedoch im Prinzip bekannten Umwälzpumpe über eine erste Flüssigkeitszuleitung zu dem oberen Sprüharm 7 und über eine zweite Flüssigkeitszuleitung zu dem unteren Sprüharm 8 gefördert werden. Die Umwälzpumpe wird zum Beispiel mittels eines nicht näher dargestellten elektrischen Antriebs, insbesondere mittels dessen elektrischen Motors, angetrieben.

Im Falle des vorliegenden Ausführungsbeispiels wird die Flüssigkeit zumindest in einem Teilprogrammschritt eines Spülprogramms der Haushaltsgeschirrspülmaschine 1 durch einen nicht näher dargestellten Durchlauferhitzer erwärmt.

Im Falle des vorliegenden Ausführungsbeispiels weist die Haushaltsgeschirrspülmaschine 1 eine Arbeitsplatte 9 auf, die zum Beispiel oberhalb des Korpus 5 an diesem insbesondere lösbar befestigt ist und in Richtung Türblatt 6 über den Spülbehälter 2 um eine Strecke 10, z.B. etwa 5 cm übersteht. Die Arbeitsplatte 9 kann beispielsweise auch entfernt werden, so dass zum Beispiel die Haushaltsgeschirrspülmaschine 1 unter eine bereits vorhandene Arbeitsplatte einer Küche geschoben werden kann.

Im Falle des vorliegenden Ausführungsbeispiels weist die Haushaltsgeschirrspülmaschine 1 eine Besteckschublade 11 auf. Die Besteckschublade 11 ist insbesondere in dem oberen Bereich des Spülbehälters 2 angeordnet, im vorliegenden Ausführungsbeispiels direkt unterhalb der Decke des Spülbehälters 2.

Die Besteckschublade 11 ist in dem Spülbehälter 2 verschiebbar angeordnet und kann bei geöffnetem Türblatt 6 zum Beispiel mittels Führungen aus dem Spülbehälter 2 zumindest teilweise aus dem Spülbehälter 2 in Richtung eines Pfeils 12 heraus gezogen werden, um insbesondere ein Be- und Entladen der Besteckschublade 11 zumindest zu erleichtern.

Im Falle des vorliegenden und in der Fig. 2 dargestellten Ausführungsbeispiels weist die Haushaltsgeschirrspülmaschine 1 eine automatische Bewegungsvorrichtung 13 auf, die mit der Besteckschublade 11 gekoppelt ist und eingerichtet ist, bei geöffnetem Türblatt 6 automatisch die Besteckschublade 11 teilweise aus dem Spülbehälter 2 zu bewegen, insbesondere zu schieben. Insbesondere ist die Bewegungsvorrichtung 13 derart ausgebildet, dass sie die Besteckschublade 11 in etwa um die Strecke 10 oder um etwa 5 cm aus dem Spülbehälter 2 bewegt. Dadurch wird es einer Bedienperson der Haushaltsgeschirrspülmaschine 1 zum Beispiel ermöglicht, einen gegebenenfalls auf der Frontseite der Besteckschublade 11 angeordneten Griff 14 (siehe Fig. 1) leichter, wenn nicht gar sofort, wahrzunehmen, mit dem beispielsweise die Besteckschublade 11 weiter aus dem Spülbehälter 2 gezogen werden kann.

Im Falle der vorliegenden und in der Fig. 3 dargestellten Ausführungsbeispiels ist die Bewegungsvorrichtung 13 innerhalb des Spülbehälters 2 mit einem ihrer Enden an der Rückwand 2a des Spülbehälters 2 befestigt.

Im Falle der vorliegenden, in der Fig. 2 und in der Fig. 3 dargestellten Ausführungsbeispiele weist die Bewegungsvorrichtung 13 eine Druckfeder 15 auf, die automatisch durch das Hineinschieben der Besteckschublade 11 in den Spülbehälter 11 vorgespannt wird. Insbesondere ist die Haushaltsgeschirrspülmaschine 1 beziehungsweise deren Besteckschublade 11, Spülbehälter 2 und Türblatt 6 derart ausgebildet, dass beim Schließen des Türblatts 6 dieses die Besteckschublade 11 ganz in den Spülbehälter 22 schiebt, wodurch die Besteckschublade 11 die Druckfeder 15 spannt. Das geschlossene Türblatt 6 drückt im Falle der vorliegenden Ausführungsbeispiele weiter die Besteckschublade 11 in Richtung Rückwand 2a des Spülbehälters 2, wodurch die Druckfeder 15 vorgespannt bleibt, das heißt durch das geschlossen Türblatt 6 verbleicht die Druckfeder 15 in ihrem vorgespannten Zustand.

Wird das Türblatt 6 geöffnet, dann drückt das Türblatt 6 die Besteckschublade 11 nicht mehr in Richtung Rückwand 2a des Spülbehälters 2. Dadurch kann sich die Druckfeder 15 entspannen und dadurch die Besteckschublade 11 insbesondere um die Strecke 10 teilweise aus dem Spülbehälter 2 bewegen.

Es ist auch zusätzlich möglich, dass wenigstens einer der Geschirrkörbe 3, 4, insbesondere der obere Geschirrkorb 3, mit einer entsprechend der Bewegungsvorrichtung 13 der Besteckschublade 11 ausgebildeten Bewegungsvorrichtung versehen ist, sodass der relevante Geschirrkorb 3, 4 bei geöffnetem Türblatt 6 automatisch teilweise aus dem Spülbehälter 2 bewegt wird. Insbesondere abwärts geneigte Schienen und vorzugsweise abwärts geneigte Anlaufschrägen bieten sich für die Geschirrkörbe 3, 4 an.

### Bezugszeichenliste

- 1: Haushaltsgeschirrspülmaschine
- 2: Spülbehälter
- 2a: Rückwand
- 3: Spülgutbehälter; Geschirrkorb; Geschirroberkorb
- 4: Spülgutbehälter; Geschirrkorb; Geschirrunterkorb
- 5: Korpus
- 6: Türblatt
- 7: Oberer Sprüharm
- 8: Untere Sprüharm
- 9: Arbeitsplatte
- 10: Strecke
- 11: Spülgutbehälter; Besteckschublade
- 12: Pfeil
- 13: Bewegungsvorrichtung
- 14: Griff
- 15: Druckfeder

### Bezugszeichenliste

- 1: Haushaltsgeschirrspülmaschine
- 2: Spülbehälter
- 2a: Rückwand
- 3: Spülgutbehälter; oberer Geschirrkorb
- 4: Spülgutbehälter; unterer Geschirrkorb
- 5: Korpus
- 6: Türblatt
- 7: Oberer Sprüharm
- 8: Untere Sprüharm
- 9: Arbeitsplatte
- 10: Strecke
- 11: Spülgutbehälter; Besteckschublade
- 12: Pfeil
- 13: Bewegungsvorrichtung
- 14: Griff
- 15: Druckfeder

## Patentansprüche

1. Geschirrspülmaschine (1), insbesondere Haushaltgeschirrspülmaschine, aufweisend einen Spülbehälter (2), ein zum Schließen und Öffnen des Spülbehälters (2) vorgesehenes Türblatt (6), wenigstens einen zumindest teilweise aus dem Spülbehälter (2) herausziehbaren und in den Spülbehälter (2) hineinschiebbaren Spülgutbehälter (11) und eine Bewegungsvorrichtung (13), welche eine Feder, insbesondere eine Druckfeder (15), aufweist und welche eingerichtet ist, den Spülgutbehälter (11) bei einem vorbestimmten Öffnungswinkel des Türblatts (6) selbsttätig aus seiner Arbeitsposition zu dem geöffneten Türblatt (6) hinzubewegen, wobei der Spülgutbehälter (11) als eine unterhalb der Decke des Spülbehälters (2) angeordnete Besteckschublade (11) ausgebildet ist, welche bei geöffnetem Türblatt (6) mittels Führungen aus dem Spülbehälter (2) zumindest teilweise herausgezogen werden kann, **dadurch gekennzeichnet, dass** die Bewegungsvorrichtung (13) innerhalb des Spülbehälters (2) angeordnet ist und dass die Bewegungsvorrichtung (13) mit einem ihrer Enden an der Rückwand (2a) des Spülbehälters (2) befestigt ist.

2. Geschirrspülmaschine (1) nach Anspruch 1, **dadurch gekennzeichnet, dass** die Bewegungsvorrichtung (15) eingerichtet ist, bei geöffnetem Türblatt (6) automatisch die Besteckschublade (11) um etwa 5 cm aus dem Spülbehälter (2) zu bewegen.

3. Geschirrspülmaschine (1) nach Anspruch 1 oder 2, **dadurch gekennzeichnet, dass** die Druckfeder (15) bei geschlossenem Türblatt (6) insbesondere zumindest indirekt durch das geschlossene Türblatt (6) vorgespannt ist und dass die Druckfeder (15) sich bei geöffnetem Türblatt (6) entspannt, um die Besteckschublade (11) teilweise aus dem Spülbehälter (2) zu bewegen, insbesondere zu schieben.

## Claims

1. Dishwasher (1), in particular household dishwasher, having a dishwasher cavity (2), a door leaf (6) provided for closing and opening the dishwasher cavity (2), at least one container for items to be washed (11) which can be moved at least partially in and out of the dishwasher cavity (11) and a movement apparatus (13), which has a spring, in particular a compression spring (15), and which is designed to move the container for items to be washed (11) automatically out of its operation position to the opened door leaf (6) with a predetermined opening angle of the door leaf (6), wherein the container for items to be washed (11) is embodied as a cutlery drawer (11) arranged below the ceiling of the dishwasher cavity (2), which, when the door leaf (6) is opened, can be moved at least partially out of the dishwasher cavity (2) by means of guides, **characterised in that** the movement apparatus (13) is arranged within the dishwasher cavity (2) and that the movement apparatus (13) is fastened with one of its ends to the rear wall (2a) of the dishwasher cavity (2).

2. Dishwasher (1) according to claim 1, **characterised in that** the movement apparatus (15) is designed to move the cutlery drawer (11) by approx. 5 cm out of the dishwasher cavity (2) when the door leaf (6) is opened.

3. Dishwasher (1) according to claim 1 or 2, **characterised in that** the compression spring (15), when the door leaf (6) is closed, is prestressed in particular at least indirectly by the closed door leaf (6) and that the compression spring (15) relaxes when the door leaf (6) is opened, in order to move, in particular slide, the cutlery drawer (11) partially out of the dishwasher cavity (2).

## Revendications

1. Lave-vaisselle (1), en particulier lave-vaisselle ménager, présentant une cuve de lavage (2), un ouvrant (6) prévu pour la fermeture et l'ouverture de la cuve de lavage (2), au moins un contenant à vaisselle (11) au moins partiellement extractible de la cuve de lavage (2) et insérable dans la cuve de lavage (2) et un dispositif de déplacement (13), qui présente un ressort, en particulier un ressort à pression (15) et aménagé afin de déplacer le contenant à vaisselle (11), en présence d'un angle d'ouverture de l'ouvrant (6) prédéterminé, automatiquement de sa position de travail vers l'ouvrant (6) ouvert, dans lequel le contenant à vaisselle (11) est formé sous la forme d'un tiroir à couverts (11) disposé sous le plafond de la cuve de lavage (2), lequel tiroir peut être au moins partiellement sorti de la cuve de lavage (2) au moyen de guides en présence d'un ouvrant (6) ouvert, **caractérisé en ce que** le dispositif de déplacement (13) est disposé à l'intérieur de la cuve de lavage (2) et **en ce que** le dispositif de déplacement (13) est fixé par une de ses extrémités à la paroi arrière (2a) de la cuve de lavage (2).

2. Lave-vaisselle (1) selon la revendication 1, **caractérisé en ce que** le dispositif de déplacement (15) est aménagé afin de déplacer automatiquement le tiroir à couverts (11) d'environ 5 cm en dehors de la cuve de lavage en présence d'un ouvrant (6) ouvert.

3. Lave-vaisselle (1) selon la revendication 1 ou 2, **caractérisé en ce que** le ressort à pression (15) est, en présence d'un ouvrant (5) fermé, en particulier au moins indirectement précontraint par l'ouvrant (6) fermé et **en ce que** le ressort à pression (15) se détend en présence d'un ouvrant (6) ouvert, afin de déplacer, en particulier de pousser le tiroir à couverts (11) en partie hors de la cuve de lavage (2).
